# EUROPÄISCHE PATENTSCHRIFT

(11) **EP 2 586 042 B1**
(45) Veröffentlichungstag und Bekanntmachung des Hinweises auf die Patenterteilung: **15.08.2018**
(21) Anmeldenummer: 11721305.8
(22) Anmeldetag: 24.05.2011
(51) Int. Cl.: H01F 7/16, F02M 63/00, F16K 31/06

(54) **MINIMIERUNG DES ANKERSCHLIEßPRELLENS DURCH EIN VERZÖGERUNGSGLIED IM RESTLUFTSPALT**
MINIMIZING CLOSING REBOUNDING OF AN ARMATURE BY A DELAY ELEMENT IN THE RESIDUAL AIR GAP
RÉDUCTION AU MAXIMUM DU REBONDISSEMENT LORS DE LA FERMETURE D'UNE ARMATURE PAR L'INTERMÉDIAIRE D'UN ÉLÉMENT DE TEMPORISATION DANS L'INTERSTICE D'AIR RÉSIDUEL

(30) Priorität: 28.06.2010 DE 102010030600
(43) Veröffentlichungstag der Anmeldung: 01.05.2013
(73) Patentinhaber: Robert Bosch GmbH, 70442 Stuttgart (DE)
(72) Erfinder: LEISTER, Jens, 70806 Kornwestheim (DE); HORN, Matthias, 71691 Freiberg (DE); RETTICH, Andreas, 71083 Herrenberg-Kuppingen (DE); HOFFMANN, Florian, 71638 Ludwigsburg (DE)
(86) Internationale Anmeldenummer: PCT/EP2011/058405
(87) Internationale Veröffentlichungsnummer: WO 2012/000721

(56) Entgegenhaltungen:
- EP-A2- 2 254 130
- WO-A1-03/002868
- DE-A1- 19 802 244

## Beschreibung

### Stand der Technik

Die Erfindung betrifft ein Magnetventil mit einer Magnetgruppe, die eine Magnetspule und einen Magnetkern bestehend aus einem Magnetkerninnenpol und einen Magnetkernaußenpol aufweist, und mit einer Ankerplatte sowie einem Ankerbolzen, ferner einen durch eine Restluftspaltscheibe gebildeten Anschlag im Bereich einer Stirnseite des Magnetkerns, wobei weiterhin zwischen der Ankerplatte und der Magnetgruppe ein Restluftspalt besteht.

Ein derartiges Magnetventil ist aus der DE 10 2008 040 073 A1 bekannt. Mit diesem Magnetventil soll eine Stabilisierung, das heißt eine erhebliche Verbesserung der Reproduzierbarkeit, der Schaltvorgänge eines Magnetventils zur Betätigung eines Kraftstoffinjektors erreicht werden, ohne dass hierzu zusätzliche Prozessschritte erforderlich sind und zusätzliche Kosten bewirkt werden. Dies wird dadurch erreicht, dass die Stirnseite des Magnetkerns oder eine der Stirnseite des Magnetkerns gegenüberliegende Ankerplattenfläche zumindest in einem bestimmten Bereich eine von einer planen Ebene abweichende geneigt und/oder kurvenförmig verlaufende Fläche aufweist.

Ein weiteres Magnetventil ist aus der DE 10 2009 003 213 A1 bekannt. Dieses Magnetventil weist eine Restluftspaltscheibe auf, die durch Kraftschluss an Einklemmstellen an der der Ankerplatte zuweisenden Stirnseite des Magnetkerns anliegend an einer Magnethülse fixiert ist. Die Restluftspaltscheibe ist aus einem ferromagnetischen oder nicht-magnetischen Material, beispielsweise einer metallischen Folie, mit einer einfachen Geometrie hergestellt. Durch die Fixierung der Restluftspaltscheibe an Einklemmstellen durch Kraftschluss wird die Restluftspaltscheibe nach Montage der Magnetbaugruppe und vor der Injektormontage eingebaut, wobei der gesamte Montageablauf nicht gestört wird und demnach vereinfacht ist. Zur Befestigung weist die Restluftspaltscheibe vorstehende Zungen auf, die bei dem Einbauvorgang an den Einklemmstellen aufgebogen werden. Neben den Zungen und am äußeren Umfang der Restluftspalte verbleibt ein Spalt zu der Magnethülse. Ähnliche Magnetventile sind auch aus WO 03/002868 A1 und DE 198 02 244 A1 bekannt.

Der Erfindung liegt die Aufgabe zugrunde, eine Minimierung des Ankerschließprellens zu erreichen.

### Offenbarung der Erfindung

### Vorteile der Erfindung

Diese Aufgabe wird dadurch gelöst, dass der Restluftspalt zwischen dem Magnetkernaußenpol der Magnetgruppe und dem Außendurchmesser des Ankers in radialer Richtung verschlossen ist. Durch diese Ausgestaltung wird eine Verringerung der Druckkräfte auf die Ankerflügel erreicht, was durch das Verschließen des Restluftspalts in dem definierten Bereich realisiert wird. Durch diesen Verschluss wird ein Verzögerungsglied in Form der Abdichtung in dem magnetpolaußenseitigen Restluftspalt erreicht, der ein Nachströmen von Kraftstoff bei geöffnetem Anker in dem Restluftspalt reduziert.

Eine derartige Ausgestaltung wird insbesondere bei Kraftstoffinjektoren für Common-Rail-Systeme mit druckausgeglichenem Magnetventil verwendet, die einen Systemdruck von circa 2200 bar ermöglichen. Ein solches druckausgeglichenes Magnetventil besitzt eine Restluftspaltscheibe, um im geöffneten Zustand am oberen Hubanschlag einen Restluftspalt zu erzeugen, der ein schnelles Schließen des Ankers ermöglichen soll. Problematisch ist dabei das Ankerprellen und die Rücklaufgegendrucksensitivität, wobei diese Eigenschaften vor allem bei einer Mehrfacheinspritzung auftreten können. Bei den zum Stand der Technik beschriebenen Magnetventilen ist der äußere Restluftspalt für nachströmendes Medium in Form von Kraftstoff frei, so dass Druckkräfte aus dem Ankerraum jederzeit auf die Ankerplattenoberseite gelangen und das Schließ- und Prellverhalten beeinflussen. Diese Eigenschaft wird durch die erfindungsgemäße Ausgestaltung zumindest wesentlich verringert.

In einer bevorzugten Ausgestaltung wird der beschriebene Restluftspalt von der Restluftspaltscheibe zusammenwirkend mit dem Magnetkernaußenpol, einer die Magnetgruppe umfassenden Magnethülse und der Ankerplatte verschlossen. Durch diese Ausgestaltung ist insbesondere in diesem kritischen Außenbereich ein dichter Verschluss hergestellt. Erfindungsgemäß ist die Restluftspaltscheibe eine Kreisringscheibe. Die so ausgebildete Kreisringscheibe ist nicht, wie beim Stand der Technik auf der Ankerplatte fixiert, sondern gemäß dieser allgemeinen Ausführung in Ankerhubrichtung freischwimmend zwischen der Ankerplatte und dem Magnetkernaußenpol angeordnet. Die Restluftspaltscheibe wird lediglich am Außendurchmesser über die Magnethülse in radialer Richtung positioniert. Der Innendurchmesser der Kreisringscheibe ist so gewählt, dass einerseits kein übermäßiges hydraulisches Kleben der Ankerplatte stattfindet und andererseits ein ausreichender Verschluss des äußeren Restluftspalts besteht.

Die unter Umständen sehr großen Druckunterschiede zwischen der Ankerplattenoberseite und der Ankerplattenunterseite führen bei bekannten Designs dazu, dass beim Schließvorgang der Ankerplatte der von außen nachströmende Kraftstoff große Kräfte und Beschleunigungen auf die Ankerplatte ausübt, die zum Prellen der Ankerplatte führen.

Durch den Verschluss des Restluftspalts zwischen dem Magnetkernaußenpol und dem Außendurchmesser der Ankerplatte in radialer Richtung wird beim Schließvorgang der Ankerplatte ein Nachströmen von Kraftstoff erschwert bzw. verzögert, so dass die Ankerplatte weniger stark beschleunigt in den Sitz einschlägt und somit Preller deutlich reduziert werden. Die Ankerplatte erreicht schnell wieder ihre Ruhestellung, bevor eine weitere Einspritzung erfolgt. Der Vorteil des geringeren Sitzprellens macht sich bemerkbar durch:
bessere Kennfeldlinearität vor allem bei dynamischer Hochdruckhydraulik,
kleine Mengenwellenamplituden bei Mehrfacheinspritzung,
geringe Rücklaufgegendrucksensitivität und
weniger Ventilsitzverschleiß durch reduzierte Kräfte beim Sitzeinschlag der Ankerplatte.
Erfdindungsgemäß weist die Kreisringscheibe innenliegende Stege auf, die im Zentrum der Kreisringscheibe miteinander verbunden sind und wiederum in weiterer Ausgestaltung eine Öffnung für den Ankerbolzen haben. So kann die Restluftspaltscheibe über den Ankerbolzen auf der Ankerplatte positioniert werden und sorgt für einen Verschluss des Restluftspalts in radialer Richtung zwischen Magnetkernaußenpol und dem Außendurchmesser der Ankerplatte. Es hat sich wiederum in weiterer Ausgestaltung als vorteilhaft erwiesen, vier Stege vorzusehen. Dadurch verbleibt genügend Fläche für den eigentlichen Restluftspalt.

In alternativer Ausgestaltung zu dem Verschluss des Restluftspalts zwischen dem Magnetkernaußenpol, der Magnethülse und dem Außendurchmesser der Ankerplatte in radialer Richtung durch die Restluftspaltscheibe kann dieser Verschluss durch einen Absatz in der Ankerplatte oder alternativ in dem Magnetkernaußenpol erfolgen. In diesem Fall ist gegebenenfalls die Restluftspaltscheibe nur im Zentrum der Magnetgruppe angeordnet und mit einem entsprechend kleineren Durchmesser ausgeführt. Vorzugsweise ist diese kleinere Restluftspaltscheibe ebenfalls als Kreisringscheibe mit oder ohne Stege ausgebildet. Im Übrigen ist die Restluftspaltscheibe bevorzugt aus einem nichtmagnetischen Material gefertigt.

Weitere vorteilhafte Ausgestaltungen der Erfindung sind der Zeichnungsbeschreibung zu entnehmen, ein Ausführungsbeispiel der beanspruchten Erfindung ist in Figur 3 dargestellt.

### Kurze Beschreibung der Zeichnungen

Es zeigen:
Fig. 1 einen Querschnitt durch ein Magnetventil mit einer einen Restluftspalt zwischen einem Magnetkernaußenpol einer Magnetgruppe und einem Außendurchmesser des Ankers in radialer Richtung verschließenden Restluftspaltscheibe,
Fig. 2 eine Draufsicht auf eine als Kreisringscheibe ausgebildete Restluftspaltscheibe und einen vereinfachten Querschnitt durch ein Magnetventil mit einer verbauten Kreisringscheibe,
Fig. 3 eine Draufsicht auf eine Restluftspaltscheibe, bestehend aus einer Kreisringscheibe mit innenliegenden Stegen und einen Querschnitt durch ein vereinfacht dargestelltes Magnetventil mit der verbauten Restluftspaltscheibe und
Fig. 4 eine Draufsicht auf eine kleinere Restluftspaltscheibe analog zu Fig. 3, die gemäß einem Querschnitt durch ein vereinfacht dargestelltes Magnetventil im Zentrum des Magnetventils verbaut ist und bei dem ein Anker einen Restluftspalt im Bereich eines Magnetkernaußenpols verschließenden Absatz aufweist.

### Ausführungsformen der Erfindung

Ein in der Fig. 1 dargestelltes Magnetventil 1, mit dem insbesondere ein Kraftstoffinjektor eines Common-Rail-Einspritzsystems für eine mit Dieselkraftstoff betriebene Brennkraftmaschine betätigt wird, weist eine Magnetgruppe 2 auf. Die Magnetgruppe 2 weist einen Magnetkerninnenpol 3 und einen Magnetkernaußenpol 4 auf, zwischen denen eine Magnetspule 5 eingebettet ist. Die Magnetgruppe 2 ist insgesamt in einer Magnethülse 6 angeordnet.

Der Stirnseite des Magnetkerninnenpols 3 und des Magnetkernaußenpols 4 gegenüberliegend befindet sich eine Ankerplatte 7, in die eine zentrale Durchgangsöffnung eingelassen ist und in die ein Ankerbolzen 9 eingesetzt ist. Der Ankersitz der Ankerplatte 7 verschließt einen unter Kraftstoffsystemdruck stehenden Steuerraum oder entlastet den Steuerraum in den Ventilraum. Der Ventilraum ist über eine Verbindungsleitung mit dem Steuerraum verschaltet. Durch die Schaltstellungen des Ventils ist der Steuerraum druckbeaufschlagt oder druckentlastet. Der Steuerraum wirkt weiter mit einer Ventilnadel des Kraftstoffinjektors zusammen, die infolge der unterschiedlichen Drücke in dem Steuerraum axial verschoben wird und in einer geöffneten Position Einspritzöffnungen in dem Kraftstoffinjektor freigibt, durch die (unter Systemdruck stehender) Kraftstoff in den zugehörigen Brennraum einer Brennkraftmaschine einströmt.

Der Ankerbolzen 9 ragt durch eine zentrale Öffnung 10 des Magnetkerninnenpols 3 hindurch und ist in diesem Bereich von einer Ventilfeder 11 umgeben. Die Ventilfeder 11 ist an einem nicht dargestellten Deckel der Magnethülse 6 abgestützt und übt eine Druckkraft auf die Ankerplatte 7 aus, die somit von der Magnetgruppe 2 wegbewegt wird.

Wird die Magnetspule 5 bestromt, wird die Ankerplatte 7 gegen die Kraft der Ventilfeder 11 auf die Magnetgruppe 2 zu bewegt. Dabei kann die Ankerplatte 7 nur so weit in Richtung auf die Magnetgruppe 2 bewegt werden, bis sie an einer zwischen der Magnetgruppe 2 und der Ankerplatte 7 angeordneten Restluftspaltscheibe 12 anliegt. Die Restluftspaltscheibe 12 liegt dichtend an der Magnethülse 6 an und verhindert ein Nachströmen von Kraftstoff durch den zwischen der Ankerplatte 7 und der Magnethülse 6 bestehenden Spalt 13 in einen Restluftspalt 18. Durch diese Ausgestaltung wird ein Sitzprellen der auf die Magnetgruppe 2 zubewegten Ankerplatte 7 vermieden. Hierbei ist zu berücksichtigen, dass die zum Teil sehr großen Druckunterschiede zwischen der der Magnetgruppe zugewandten Ankerplattenoberseite und der Ankerplattenunterseite bei herkömmlicher Ausbildung und Anordnung der Restluftspaltscheibe 12 dazu führen, dass beim Schließvorgang der Ankerplatte 7 der von außen nachströmende Kraftstoff große Kräfte und Beschleunigungen auf die Ankerplatte 7 ausübt, die zu einem Sitzprellen der Ankerplatte 7 führen. Durch den Verschluss des Restluftspalts 18 zwischen dem Magnetkernaußenpol 4 und dem Außendurchmesser der Ankerplatte 7 in radialer Richtung wird beim Schließvorgang der Ankerplatte 7 das Nachströmen von Kraftstoff erschwert beziehungsweise verzögert, so dass die Ankerplatte 7 weniger stark beschleunigt in den Sitz einschlägt und somit Sitzpreller deutlich reduziert werden. Die Ankerplatte 7 erreicht schnell wieder ihre Ruhestellung, bevor eine weitere Einspritzung erfolgt.

In der unteren Abbildung der Fig. 2 ist die Restluftspaltscheibe 12 in einer Draufsicht dargestellt, wobei in diesem Ausführungsbeispiel die Restluftspaltscheibe 12 als Kreisringscheibe 14 ausgebildet ist. Der in der oberen Abbildung der Fig. 2 dargestellte Querschnitt durch das vereinfacht dargestellte Magnetventil 1 entspricht der Darstellung gemäß Fig. 1. Die Kreisringscheibe 14 liegt, statt auf der Ankerplatte 7 fixiert, in Ankerhubrichtung frei schwimmend zwischen der Ankerplatte 7 und dem Magnetkernaußenpol 4. Die Kreisringscheibe 14 wird lediglich am außen Durchmesser über die Magnethülse 6 in radialer Richtung positioniert. Der Innendurchmesser der Kreisringscheibe 14 ist so gewählt, dass einerseits kein übermäßiges hydraulisches kleben der Ankerplatte 7 stattfindet und andererseits ein ausreichender Verschluss des äußeren Restluftspalts 18 besteht.

In der unteren Darstellung gemäß Fig. 3 ist die Restluftspaltscheibe 12 ebenfalls als Kreisringscheibe 14' ausgebildet und weist zusätzliche innenliegende Stege 15 auf, die im Zentrum der Kreisringscheibe 14' miteinander verbunden sind. Zur Durchführung des Ankerbolzens 9 ist in diesen Zentralbereich eine Bohrung 16 eingelassen. Durch diese Ausgestaltung wird eine einfache Montage der Restluftspaltscheibe 12 ermöglicht. Dabei kann bei einer konvexen Ankerplatte 7 der Hubanschlag auch am Magnetkerninnenpol 3 stattfinden.

Die obere Darstellung der Fig. 3 zeigt den entsprechenden Querschnitt durch das entsprechende Magnetventil 1.

In der unteren Darstellung der Fig. 4 ist eine im Vergleich zu der Darstellung gemäß Fig. 3 verkleinerte Restluftspaltscheibe 12 dargestellt, bei der der Außendurchmesser der Kreisringscheibe 14" deutlich kleiner ist. Auch diese Kreisringscheibe 14" weist Stege 15' auf, die im Zentrum der Kreisringscheibe 14" zusammengeführt sind und eine Bohrung 16 zur Durchführung des Ankerbolzens 9 aufweisen.

In der oberen Abbildung der Fig. 4 ist in dem Querschnitt durch das Magnetventil 1 der Einbau dieser Restluftspaltscheibe 12 dargestellt, wobei hier die Ankerplatte 7' einen Absatz 17 aufweist, der den Spalt zwischen Magnetkernaußenpol 4 und Ankerplatte 7' verschließt. Im Unterschied zu der Darstellung gemäß Fig. 1 wird hier das Nachströmen von außen auf die Ankerplatte 7' durch den Absatz 17 in der Ankerplatte 7' verhindert beziehungsweise reduziert. Der Absatz 17 in der Ankerplatte 7' muss aber geringer sein als die Dicke der Restluftspaltscheibe, damit der Anschlag über die Restluftspaltscheibe stattfindet. Alternativ zu dieser Ausgestaltung kann der Absatz 17 auch einstückig mit der Magnetgruppe 2, insbesondere dem Magnetkernaußenpol 4 ausgestaltet sein.

## Patentansprüche

1. Magnetventil (1) mit einer Magnetgruppe (2), die eine Magnetspule (5) und einen Magnetkern, bestehend aus einem Magnetkerninnenpol (3) und einen Magnetkernaußenpol (4), aufweist, und mit einer Ankerplatte (7, 7') sowie einem Ankerbolzen (9), ferner einen durch eine Restluftspaltscheibe (12) gebildeten Anschlag im Bereich einer Stirnseite des Magnetkerns, wobei weiterhin zwischen der Ankerplatte (7) und der Magnetgruppe (2) ein Restluftspalt (18) besteht, wobei der Restluftspalt (18) zwischen dem Magnetkernaußenpol (4) und dem Außendurchmesser der Ankerplatte (7) in radialer Richtung verschlossen ist, **dadurch gekennzeichnet, dass** die Restluftspaltscheibe (12) eine Kreisringscheibe (14') ist, wobei die Kreisringscheibe (14') innenliegende Stege (15) aufweist, die im Zentrum der Kreisringscheibe (14') miteinander verbunden sind.

2. Magnetventil nach Anspruch 1, **dadurch gekennzeichnet, dass** der Restluftspalt (18) gegen ein Zuströmen von Kraftstoff verschlossen ist.

3. Magnetventil nach Anspruch 1 oder 2, **dadurch gekennzeichnet, dass** die Restluftspaltscheibe (12) zusammenwirkend mit dem Magnetkernaußenpol (4), einer die Magnetgruppe (2) umfassenden Magnethülse (6) und der Ankerplatte (7) den Restluftspalt (18) verschließt.

4. Magnetventil nach einem der Ansprüche 1 bis 3, **dadurch gekennzeichnet, dass** in das Zentrum der Kreisringscheibe (14') eine Bohrung (16) eingelassen ist.

5. Magnetventil nach einem der Ansprüche 1 bis 4, **dadurch gekennzeichnet, dass** vier Stege (15) vorgesehen sind.

6. Magnetventil nach einem der vorherigen Ansprüche, **dadurch gekennzeichnet, dass** der Restluftspalt (18) von einem Absatz (17) an der Ankerplatte (7, 7') zusammenwirkend mit dem Magnetkernaußenpol (4) und einer die Magnetgruppe (2) umfassenden Magnethülse (6)verschlossen ist.

7. Magnetventil nach einem der Ansprüche 1 bis 5, **dadurch gekennzeichnet, dass** der Restluftspalt (18) von einem Absatz an dem Magnetkernaußenpol (4) zusammenwirkend mit der Ankerplatte (7) und einer die Magnetgruppe (2) umfassenden Magnethülse (6)verschlossen ist.

8. Magnetventil nach einem der vorherigen Ansprüche, **dadurch gekennzeichnet, dass** die Restluftspaltscheibe (12) aus einem nichtmagnetischen Material gefertigt ist.

## Claims

1. Solenoid valve (1) having a group of magnets (2), which comprises a magnet coil (5) and a magnet core consisting of an internal magnet-core pole (3) and an external magnet-core pole (4), and having an armature plate (7, 7') and also an armature pin (9), and also a stop, which is formed by a residual air-gap disc (12), in the region of an end face of the magnet core, wherein there is also a residual air gap (18) between the armature plate (7) and the group of magnets (2), wherein the residual air gap (18) between the external magnet-core pole (4) and the outside diameter of the armature plate (7) is closed in the radial direction, **characterized in that** the residual air-gap disc (12) is an annular disc (14'), wherein the annular disc (14') has inner webs (15), which are connected to one another at the centre of the annular disc (14').

2. Solenoid valve according to Claim 1, **characterized in that** the residual air gap (18) is closed against an inflow of fuel.

3. Solenoid valve according to Claim 1 or 2, **characterized in that** the residual air-gap disc (12) closes the residual air gap (18) in interaction with the external magnet-core pole (4), a magnet sleeve (6) enclosing the group of magnets (2) and the armature plate (7).

4. Solenoid valve according to one of Claims 1 to 3, **characterized in that** a bore (16) is made in the centre of the annular disc (14').

5. Solenoid valve according to one of Claims 1 to 4, **characterized in that** four webs (15) are provided.

6. Solenoid valve according to one of the preceding claims, **characterized in that** the residual air gap (18) is closed by a shoulder (17) on the armature plate (7, 7') in interaction with the external magnet-core pole (4) and a magnet sleeve (6) enclosing the group of magnets (2).

7. Solenoid valve according to one of Claims 1 to 5, **characterized in that** the residual air gap (18) is closed by a shoulder on the external magnet-core pole (4) in interaction with the armature plate (7) and a magnet sleeve (6) enclosing the group of magnets (2).

8. Solenoid valve according to one of the preceding claims, **characterized in that** the residual air-gap disc (12) is produced from a non-magnetic material.

## Revendications

1. Électrovanne (1), comprenant un groupe magnétique (2), qui présente une bobine magnétique (5) et un noyau magnétique constitué d'un pôle interne de noyau magnétique (3) et d'un pôle externe de noyau magnétique (4), et comprenant une plaque d'induit (7, 7') ainsi qu'un boulon d'induit (9), et présentant en outre une butée formée par un disque à entrefer résiduel (12) dans la région d'un côté frontal du noyau magnétique, un entrefer résiduel (18) existant en outre entre la plaque d'induit (7) et le groupe magnétique (2), l'entrefer résiduel (18) étant fermé dans la direction radiale entre le pôle externe de noyau magnétique (4) et le diamètre extérieur de la plaque d'induit (7), **caractérisée en ce que** le disque à entrefer résiduel (12) est un disque annulaire circulaire (14'), le disque annulaire circulaire (14') présentant des nervures intérieures (15) qui sont connectées les unes aux autres au centre du disque annulaire circulaire (14').

2. Électrovanne selon la revendication 1, **caractérisée en ce que** l'entrefer résiduel (18) est fermé pour empêcher un afflux de carburant.

3. Électrovanne selon la revendication 1 ou 2, **caractérisée en ce que** le disque d'entrefer résiduel (12) ferme l'entrefer résiduel (18) en coopérant avec le pôle externe de noyau magnétique (4), une douille magnétique (6) entourant le groupe magnétique (2) et la plaque d'induit (7).

4. Électrovanne selon l'une quelconque des revendications 1 à 3, **caractérisée en ce qu'**un alésage (16) est réalisé au centre du disque annulaire circulaire (14').

5. Électrovanne selon l'une quelconque des revendications 1 à 4, **caractérisée en ce que** quatre nervures (15) sont prévues.

6. Électrovanne selon l'une quelconque des revendications précédentes, **caractérisée en ce que** l'entrefer résiduel (18) est fermé par un épaulement (17) au niveau de la plaque d'induit (7, 7') coopérant avec le pôle externe de noyau magnétique (4) et avec une douille magnétique (6) entourant le groupe magnétique (2).

7. Électrovanne selon l'une quelconque des revendications 1 à 5, **caractérisée en ce que** l'entrefer résiduel (18) est fermé par un épaulement au niveau du pôle externe de noyau magnétique (4) coopérant avec la plaque d'induit (7) et avec une douille magnétique (6) entourant le groupe magnétique (2).

8. Électrovanne selon l'une quelconque des revendications précédentes, **caractérisée en ce que** le disque d'entrefer résiduel (12) est fabriqué en un matériau non magnétique.
